# EUROPÄISCHE PATENTSCHRIFT

(11) **EP 3 054 811 B1**
(45) Veröffentlichungstag und Bekanntmachung des Hinweises auf die Patenterteilung: **05.12.2018**
(21) Anmeldenummer: 14799095.6
(22) Anmeldetag: 02.10.2014
(51) Int. Cl.: A47B 88/463

(54) **ANTRIEBSVORRICHTUNG ZUM BEWEGEN EINES BEWEGBAREN MÖBELTEILS**
DRIVE MECHANISM FOR MOVING A MOVABLE FURNITURE PART
DISPOSITIF D'ENTRAÎNEMENT POUR DÉPLACER UNE PARTIE DE MEUBLE MOBILE

(30) Priorität: 11.10.2013 AT 7852013
(43) Veröffentlichungstag der Anmeldung: 17.08.2016
(73) Patentinhaber: Julius Blum GmbH, 6973 Höchst (AT)
(72) Erfinder: BRUNNMAYR, Harald, 6912 Hörbranz (AT); FLOGAUS, Alexander Simon, 6973 Höchst (AT); HÄMMERLE, Hermann, 6890 Lustenau (AT); BLUM, Michael, 6973 Höchst (AT); KÖNIG, Bernd, 6973 Höchst (AT); GÖTZ, Christof, 6890 Lustenau (AT)
(74) Vertreter: Torggler & Hofinger Patentanwälte
(86) Internationale Anmeldenummer: PCT/AT2014/000181
(87) Internationale Veröffentlichungsnummer: WO 2015/051386

(56) Entgegenhaltungen:
- EP-A1- 1 598 509
- DE-A1- 10 125 324
- DE-U1-202009 013 733

## Beschreibung

Die Erfindung betrifft eine Anordnung mit einer ersten Antriebsvorrichtung zum Bewegen eines bewegbaren Möbelteils, wobei die erste Antriebsvorrichtung eine verriegelbare, erste Ausstoßvorrichtung zum Ausstoßen des bewegbaren Möbelteils aus einer Schließstellung in eine Offenstellung und eine erste Verriegelungsvorrichtung zum Verriegeln der ersten Ausstoßvorrichtung in einer Verriegelungsstellung aufweist, wobei durch eine Überdrückbewegung des bewegbaren Möbelteils in eine hinter der Schließstellung liegende Überdrückstellung die erste Ausstoßvorrichtung aus der Verriegelungsstellung entriegelbar ist, und einer Synchronisierungsvorrichtung zum Synchronisieren der ersten Antriebsvorrichtung mit einer zweiten Antriebsvorrichtung, wobei die Synchronisierungsvorrichtung von der ersten Antriebsvorrichtung bewegbar ist. Zudem betrifft die Erfindung ein Möbel mit einer solchen Anordnung.

In der Möbelbeschlägeindustrie sind schon seit vielen Jahren Antriebsvorrichtung - sogenannte Touch-Latch-Mechanismen - zum Bewegen bzw. Ausstoßen von bewegbaren Möbelteilen (Schubladen, Möbeltüren, Klappen usw.) bekannt. Dadurch wird die Öffnungsbewegung automatisch durchgeführt und ein Benutzer muss nur auf das bewegbare Möbelteil drücken, um den Ausstoßmechanismus zu aktivieren.

Speziell bei breiten Schubladen sind oft zwei Antriebsvorrichtungen an gegenüberliegenden Seitenbereichen des Schublade bzw. des Möbelkorpus vorgesehen, um ein Drücken auf die Schublade an jeder beliebigen Stelle sicher zu detektieren. Wenn nun allerdings durch dieses Drücken auf die Schublade nur eine dieser beiden Antriebsvorrichtungen auslöst, kann es zu Problemen wie einer Schiefstellung der Schublade oder eine Verklemmung bzw. Verkeilung kommen.

Um diese Probleme zu lösen, sind aus dem Stand der Technik bereits diverse Methoden mit Synchronisierungsvorrichtungen zum Synchronisieren der beiden Antriebsvorrichtungen bekannt. Dadurch werden Bewegungen der beiden voneinander beabstandeten Antriebsvorrichtungen gleichgeschaltet, mit anderen Worten eben synchronisiert. Dies soll einen beidseitig gleichartigen Bewegungsablauf garantieren.

Beispiele für solche Antriebs- bzw. Ausstoßvorrichtungen mit Synchronisierung sind die EP 2 429 339 B1, die WO 2009/114884 A1, die EP 1 314 842 B1 und die AT 008 882 U1. Bei diesen Vorrichtungen werden der gesamte Entriegelungsvorgang und auch ein Teil des Ausstoßvorgangs synchronisiert. Dies hat vor allem beim Überdrücken den Nachteil, dass immer gegen die Ausstoßkraftspeicher beider Ausstoßvorrichtungen gedrückt werden muss, wodurch ein Eindruck einer relativ schwergängigen Entriegelung entsteht. Nachteilig ist auch, dass ein relativ großer Blendenspalt nötig ist, um eine beidseitige Entriegelung aufgrund des großen Spiels zwischen den vielen Komponenten zu erreichen.

Ein anderes Beispiel einer Synchronisierung zeigt die WO 2013/059847 A1, gemäß der es vor allem darum geht, dass die Verriegelung - und nicht die Entriegelung - auf beiden Seiten synchron abläuft, um ein sicheres und störungsfreies Schließen zu garantieren.

Zudem sei noch auf die DE 20 2009 005 255 U1 verwiesen, die im Unterschied zu den vorher angeführten Schriften kein eigenständiges Bauteil der Ausstoßvorrichtung als Synchronisationselement aufweist. Vielmehr bildet hier die Schublade selbst sozusagen ein Synchronisationselement, da die Kraft eines gerade entriegelten Rastbeschlags über die Schublade auf den anderen Rastbeschlag weitergeleitet wird, wodurch die Kraft beider Ausstoßkraftspeicher das Entriegeln des anderen Rastbeschlags bewirken. Nachteilig ist, dass hier recht große Kräfte vor allem bei der Entriegelung des anderen Rastbeschlags wirken. Zudem ist aufgrund der Synchronisierung über die Schublade selbst ein großes Spiel gegeben, wodurch bereits eine starke Schiefstellung bei der Entriegelung des anderen Rastbeschlags gegeben sein kann. Darüber hinaus ist der Auslöseweg vor allem für den anderen Rastbeschlag lang.

Weiters betrifft die Erfindung eine Anordnung, bei der die Überdrückbewegung frei von einer Bewegungsübertragung zwischen erster Antriebsvorrichtung und Synchronisierungsvorrichtung beginnt und die Synchronisierungsvorrichtung bei einer Bewegung des bewegbaren Möbelteils in Öffnungsrichtung von der Antriebsvorrichtung bewegbar ist. Mit anderen Worten beginnt die Überdrückbewegung ohne Bewegungsübertragung von der ersten Antriebsvorrichtung auf die Synchronisierungsvorrichtung.

Eine derartige Anordnung geht aus der DE 20 2009 013 733 U1 hervor.

Die Aufgabe der vorliegenden Erfindung besteht daher darin, eine gegenüber dem Stand der Technik verbesserte Anordnung zu schaffen. Insbesondere soll die Entriegelung leichtgängig möglich sein, ein geringes Spiel gegeben sein und der Auslöseweg klein sein.

Dies wird durch eine Anordnung mit den Merkmalen von Anspruch 1 erreicht. Demnach ist erfindungsgemäß vorgesehen, dass eine Bewegungsübertragung von der Antriebsvorrichtung auf die Synchronisierungsvorrichtung erst nach der Entriegelung erfolgt. Bei der Entriegelung muss somit nicht gegen beide Kraftspeicher gedrückt werden. Dadurch, dass bei der Entriegelung - im Gegensatz zum oben genannten Stand der Technik - keine Bewegungsübertragung auf die wie auch immer ausgebildete Synchronisierungsvorrichtung erfolgt, spielen die Toleranzen im Bereich der Synchronisierungsvorrichtung keine Rolle und der Auslöseweg kann klein bleiben. Dadurch kann auch der Blendenspalt zwischen Schubladenfrontblende und Möbelkorpus klein bleiben. Gemäß einem bevorzugten Ausführungsbeispiel ist demnach vorgesehen, dass der Blendenspalt maximal 3 mm, besonders bevorzugt maximal 2,5 mm, beträgt. Idealerweise ist der Blendenspalt maximal 2 mm groß.

Grundsätzlich ist es möglich, dass bereits kurz nach der Entriegelung - also noch während der Überdrückbewegung - eine Bewegungsübertragung auf die Synchronisierungsvorrichtung erfolgt. Bevorzugt ist aber vorgesehen, dass nur bei einer Bewegung des bewegbaren Möbelteils in Öffnungsrichtung die Synchronisierungsvorrichtung durch die erste Antriebsvorrichtung bewegbar ist. Im Speziellen kann auch der Beginn der Ausstoßbewegung in der Überdrückstellung noch frei von einer Bewegungsübertragung auf die Synchronisierungsvorrichtung sein. Erst sobald die Ausstoßvorrichtung der Antriebsvorrichtung wieder die der Schließstellung entsprechende Position in Öffnungsrichtung erreicht hat, startet die Bewegungsübertragung auf die Synchronisierungsvorrichtung.

Weiters ist bevorzugt vorgesehen, dass die Synchronisierungsvorrichtung gesondert bzw. separat vom bewegbaren Möbelteil ausgebildet ist. Das heißt, durch die Synchronisierungsvorrichtung sind Bewegungen der ersten Antriebsvorrichtung unabhängig vom bewegbaren Möbelteil übertragbar.

Gemäß Anspruch 1 ist nur eine Antriebsvorrichtung und die Synchronisierungsvorrichtung vom Schutz umfasst. Dies ist darauf zurückzuführen dass die erfindungsgemäßen Vorteile bereits durch diese beiden Komponenten allein beschrieben werden können. Bevorzugt weist aber die Anordnung noch eine verriegelbare, zweite Antriebsvorrichtung zum Bewegen des bewegbaren Möbelteils auf. Besonders bevorzugt kann hierzu vorgesehen sein, dass die zweite Antriebsvorrichtung spiegelsymmetrisch zur ersten Antriebsvorrichtung ausgebildet ist. Durch diese zweite Antriebsvorrichtung ist es auch möglich, dass bei der Überdrückbewegung von nur einer Antriebsvorrichtung durch die Bewegung der Ausstoßvorrichtung dieser Antriebsvorrichtung in Öffnungsrichtung und durch die Bewegungsübertragung mittels der Synchronisierungsvorrichtung auf die andere Antriebsvorrichtung die Ausstoßvorrichtung der anderen Antriebsvorrichtung aus der Verriegelungsstellung entriegelbar ist. Anders ausgedrückt ist bevorzugt vorgesehen, dass bei der durch die erste Antriebsvorrichtung ausgelösten Bewegung des bewegbaren Möbelteils von der Überdrückstellung in Öffnungsrichtung über die von der ersten Antriebsvorrichtung bewegte Synchronisierungsvorrichtung die zweite Antriebsvorrichtung entriegelbar ist.

Die im folgenden näher erläuterten bevorzugten Ausführungsbeispiele sind immer für beide Antriebsvorrichtung zu lesen, wenngleich die konkrete Beschreibung immer nur anhand der ersten Antriebsvorrichtung und deren Komponenten erfolgt. Somit gelten sämtliche Angaben sinngemäß auch für die zweite Antriebsvorrichtung.

Konkret kann bei einem bevorzugten Ausführungsbeispiel der vorliegenden Erfindung vorgesehen sein, dass die erste Ausstoßvorrichtung ein Gehäuse, einen am Gehäuse verfahrbaren Ausstoßschlitten, einen den Ausstoßschlitten beaufschlagenden Ausstoßkraftspeicher und einen am Ausstoßschlitten bewegbar, vorzugsweise drehbar, gelagerten Steuerhebel aufweist und die erste Verriegelungsvorrichtung ein am Steuerhebel angeordnetes Rastelement und ein Verriegelungselement aufweist, an dem das Rastelement in der Verriegelungsstellung anliegt.

Weiters ist bevorzugt vorgesehen, dass das Rastelement bei der Überdrückbewegung von der Verriegelungsstellung in einen Überdrückabschnitt bewegbar ist und bei der Öffnungsbewegung vom Ausstoßkraftspeicher durch einen Ausstoßabschnitt bewegbar ist, wobei das Verriegelungselement durch das im Ausstoßabschnitt in Öffnungsrichtung bewegte Rastelement bewegbar ist. Das heißt, wenn sich das Rastelement nicht mehr in der Verriegelungsstellung befindet, kann das Rastelement das Verriegelungselement bewegen.

Grundsätzlich kann die Verriegelung über an sich bekannte Touch-Latch-Mechanismen erfolgen. Bevorzugt ist allerdings vorgesehen, dass die erste Antriebsvorrichtung eine herzkurvenförmige Kulissenbahn für das Rastelement aufweist, mit einem im Gehäuse ausgebildeten Spannabschnitt zum Spannen des Ausstoßkraftspeichers, einem Verriegelungsabschnitt, wobei das Verriegelungselement den Verriegelungsabschnitt mitbildet, dem im Gehäuse ausgebildeten Überdrückabschnitt und dem im Gehäuse ausgebildeten Ausstoßabschnitt.

Weiters ist bevorzugt vorgesehen, dass das Verriegelungselement mit der Synchronisierungsvorrichtung verbunden ist. Eine besonders einfache Anordnung mit wenigen Bauteilen ergibt sich dann, wenn das Verriegelungselement einstückig mit der Synchronisierungsvorrichtung bzw. mit zumindest einem Teil der Synchronisierungsvorrichtung ausgebildet ist. Hier kann auch vorgesehen sein, dass das Verriegelungselement am Gehäuse bewegbar, vorzugsweise drehbar, gelagert ist.

Die besonderen Vorteile der einfachen Bauweise ergeben sich vor allem dann, wenn das Verriegelungselement eine Verriegelungsfläche, an dem das Rastelement in der Verriegelungsstellung anliegt, und ein Synchronisierungsfläche, an dem das Rastelement bei der Bewegung durch den Ausstoßabschnitt in Öffnungsrichtung anliegt, aufweist. Dabei ist die Verriegelungsfläche im Wesentlichen tangential zur Drehrichtung des Verriegelungselements ausgerichtet und die Synchronisierungsfläche ist im Wesentlichen radial in Bezug auf die Drehachse des Verrieglungselements ausgerichtet. Das heißt, durch Kraftausübung auf die Verriegelungsfläche kann keine Drehung des Verriegelungselement - und somit keine Synchronisierung - ausgelöst werden. Nur durch die Kraftausübung auf die Synchronisierungsfläche kann die Dreh- und somit Synchronisierungsbewegung erfolgen.

Bevorzugt ist auch vorgesehen, dass die Synchronisierungsvorrichtung ein Kuppelelement zum Verbinden der Synchronisierungsvorrichtung mit der ersten Antriebsvorrichtung und eine mit dem Kuppelelement, vorzugsweise gelenkig, verbundene Synchronisierungsstange aufweist. Bevorzugt ist das Verriegelungselement Teil des Kuppelelements. Besonders bevorzugt ist das Verriegelungselement einstückig mit dem Kuppelelement der Synchronisierungsvorrichtung ausgebildet.

Die Antriebsvorrichtung kann aber nicht nur eine Ausstoßvorrichtung aufweisen sondern auch eine Einziehvorrichtung zum Einziehen des bewegbaren Möbelteils aus einer Offenstellung in die Schließstellung. Zusätzlich kann diese Einziehbewegung durch einen Dämpfer gedämpft sein.

Gemäß der bisherigen Beschreibung erfolgt eine Entriegelung durch Überdrücken des bewegbaren Möbelteils in eine hinter der Schließstellung liegende Überdrückstellung. Es ist aber auch ein Öffnen durch Ziehen möglich. Dabei erfolgt allerdings keine Entriegelung - wie zum Beispiel bei der DE 20 2009 005 255 U1 - sondern das bewegbare Möbelteil kann ohne Lösen der Verriegelung einfach in Öffnungsrichtung bewegt werden. Beispielhaft sei hierzu auf die nicht vorveröffentlichte, anmeldereigene, österreichische Patentanmeldung mit der Anmeldenummer A 296/2013 verwiesen.

Schutz wird auch begehrt für ein Möbel mit einem Möbelkorpus, einem am Möbelkorpus, vorzugsweise über eine Ausziehführung, bewegbaren Möbelteil und einer erfindungsgemäßen Anordnung. Grundsätzlich kann die Antriebsvorrichtung dabei am Möbelkorpus befestigt sein und an einem am bewegbaren Möbelteil angeordneten Mitnehmer angreifen. Bevorzugt ist allerdings vorgesehen, dass die Antriebsvorrichtung - wie auch die Synchronisierungsvorrichtung - am bewegbaren Möbelteil, vorzugsweise an der Unterseite einer Schublade, angeordneten ist und an einem möbelkorpusfesten Mitnehmer angreift.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: ein Möbel mit einem bewegbaren Möbelteil samt Antriebsvorrichtungen und Synchronisiervorrichtung in einer teilweise aufgebrochenen, perspektivischen Darstellung,
- Fig. 2: eine Explosionsdarstellung einer Antriebsvorrichtung,
- Fig. 3: eine perspektivische Ansicht der zusammengebauten Antriebsvorrichtung,
- Fig. 4: Teile einer Synchronisierungsvorrichtung,
- Fig. 5: eine teilweise Explosionsdarstellung der Anordnung mit zwei Antriebsvorrichtung und der Synchronisierungsvorrichtung,
- Fig. 6: die zusammengebaute Anordnung,
- Fig. 7: eine alternative Variante der Synchronisierungsvorrichtung,
- Fig. 8 bis 18: den Bewegungsablauf einer Anordnung in Draufsicht,
- Fig. 19: eine Explosionsdarstellung einer alternativen Ausführung der Anordnung,
- Fig. 20 bis 23a: den Bewegungsablauf der Anordnung gemäß Fig. 19 in Draufsicht und in perspektivischer Ansicht.

Fig. 1 zeigt ein Möbel 18 mit einem Möbelkorpus 19 und einem relativ dazu bewegbaren Möbelteil 3 in Form einer Schublade in einer teilweise aufgebrochenen, perspektivischen Ansicht. Diese Schublade ist über eine Ausziehführung 36 am Möbelkorpus 19 bewegbar gelagert. An der Unterseite des bewegbaren Möbelteiles 3 ist eine Anordnung 1 angebracht, die zwei seitlich am Schubladenboden 63 bzw. an einer Ladenschiene 64 befestigte Antriebsvorrichtungen 2 (Fig. 5) und 7 und eine Synchronisierungsvorrichtung 6 aufweist.

In Fig. 2 sind die wesentlichen Komponenten der Anordnung 1 mitsamt der ersten Antriebsvorrichtung 2 in einer Explosionsdarstellung ersichtlich. Über das Gehäuse 8 ist die erste Antriebsvorrichtung 2 am bewegbaren Möbelteil 3 angebracht. Einerseits am Gehäuse 8 und andererseits am Ausstoßschlitten 9 sind die als Zugfeder ausgebildeten Ausstoßkraftspeicher 10 gehalten. Der Ausstoßschlitten 9 ist entlang der Führungsbahn 32 im Gehäuse 8 verfahrbar. Das Gehäuse 8, die Ausstoßkraftspeicher 10, der Ausstoßschlitten 9 und der Steuerhebel 23 bilden zusammen die wesentlichen Komponenten der ersten Ausstoßvorrichtung 4. Weiters kann der ersten Ausstoßvorrichtung aber auch das Übertragungselement 20 zugeordnet werden. Dieses liegt über den Übertragungsanschlag 25 am am Steuerhebel 23 ausgebildeten Anschlag 33 an. Das Übertragungselement 20 ist entlang der im Gehäuse 8 ausgebildeten Steuerbahn 24 verfahrbar. Diese Steuerbahn 24 weist einen abgewinkelten Endabschnitt 34 auf. Sobald der mit dem Übertragungselement 20 gelenkig verbundene Fanghebel 22 in diesen abgewinkelten Endabschnitt 34 gelangt, verschwenkt sich dieser Fanghebel 22, wodurch die Antriebsvorrichtung 2 vom möbelkorpusfesten Mitnehmer 21 freigegeben wird. Wenn der Fanghebel 22 umgekehrt diesen abgewinkelten Endabschnitt 34 verlässt, wird der Mitnehmer 21 zwischen Fanghebel 22 und Übertragungselement 20 gefangen bzw. gehalten. Weiters ist am Gehäuse 8 das Kuppelelement 16 der Synchronisierungsvorrichtung 6 um die Drehachse D drehbar gelagert. Einstückig mit diesem Kuppelelement 16 ist auch das Verriegelungselement 12 ausgebildet, das gemeinsam mit dem am Steuerhebel 23 angeordneten Rastelement 11 die Verriegelungsvorrichtung 5 für die erste Ausstoßvorrichtung 4 bildet. Zudem ist die im Gehäuse 8 ausgebildete herzkurvenförmige Kulissenbahn 13 gezeigt, die den Spannabschnitt S, den Durchdrückabschnitt DR, den Verriegelungsabschnitt V, den Überdrückabschnitt Ü und den Ausstoßabschnitt A aufweist. Der Verriegelungsabschnitt V wird zusätzlich vom Verriegelungselement 12 mitgebildet.

In Fig. 3 ist die Anordnung 1 in zusammengebauten Zustand dargestellt. Die Ausstoßkraftspeicher 10 sind gespannt und die Rastelement 11 befindet sich in Verriegelungsabschnitt V, wodurch sich die erste Ausstoßvorrichtung 4 in der Verriegelungsstellung VS befindet. Da der Mitnehmer 21 vom Fanghebel 22 gefangen ist, befindet sich das bewegbare Möbelteil 3 in der Schließstellung SS.

Ein Beispiel von Komponenten einer Synchronisierungsvorrichtung 6 ist in Fig. 4 dargestellt. Dabei sind die Zahnstangen 27 und das Zahnrad 28 an der Basisplatte 26 bewegbar gelagert.

In Fig. 5 sind die einzelnen Komponenten der Anordnung 1 in noch nicht ganz zusammengebauten Zustand ersichtlich, da die Verbindung über die Synchronisierungsstangen 17 noch nicht hergestellt ist.

Dies ist aber in Fig. 6 dargestellt, wonach die Synchronisierungsstangen 17 einerseits mit den Kuppelelementen 16 und andererseits mit den Zahnstangen 27 jeweils drehgelenkig verbunden sind.

Eine zu Fig. 6 alternative Ausbildung der Synchronisierungsvorrichtung 6 ist in Fig. 7 dargestellt, wobei die Synchronisierungsstangen 17 über Langlochverbindungen linear aneinander zwangsgeführt sind.

Fig. 8 zeigt nun eine Draufsicht auf die Anordnung 1 mit der ersten Antriebsvorrichtung 2, der zweiten Antriebsvorrichtung 7 und der Synchronisierungsvorrichtung 6. In den links und rechts ersichtlichen Detailausschnitten ist erkennbar, dass sich jeweils das Rastelement 11 im Verriegelungsabschnitt V der herzkurvenförmigen Kulissenbahn 13 befindet. Dabei liegt das Rastelement 11 an der Verriegelungsfläche 14 des Verriegelungselements 12 an. Diese Verriegelungsfläche 14 ist tangential zur Drehrichtung der Drehachse D ausgerichtet. Da somit die auf das Rastelement 11 wirkende Kraft der Ausstoßkraftspeicher 10 keine Drehbewegung des Kuppelelements 16 auslösen kann, bleiben die Ausstoßvorrichtungen 4 jeweils in ihrer Verriegelungsstellung VS. Das bewegbare Möbelteil 3 befindet sich in Schließstellung.

Wenn nun ausgehend von Fig. 8 in Schließrichtung SR einseitig auf den linken Bereich des bewegbaren Möbelteils 3 gedrückt wird, wird das Rastelement 11 der ersten Antriebsvorrichtung 2 in den Überdrückabschnitt Ü bewegt, da sich das Gehäuse 8 relativ zum Steuerhebel 23, zum Übertragungselement 20 und zum Mitnehmer 21 in Schließrichtung bewegt (siehe Fig. 9). Dabei wird das Rastelement 11 von der Abweisschräge 35 vom Verriegelungsabschnitt V in der Überdrückabschnitt Ü bewegt. Diese Überdrückbewegung beginnt frei von einer Bewegungsübertragung zwischen erster Antriebsvorrichtung 2 und Synchronisierungsvorrichtung 6. Die zweite Antriebsvorrichtung 7 bleibt somit unbeeinflusst von dieser Überdrückbewegung auf der linken Seite. Dadurch wird die Überdrückbewegung nur gegen die Kraft des Ausstoßkraftspeichers 10 einer Ausstoßvorrichtung 4 durchgeführt. Das bewegbare Möbelteil befindet sich damit - zumindest einseitig - in der Überdrückstellung ÜS.

Sobald das bewegbare Möbelteil 3 losgelassen wird, kann sich der Ausstoßkraftspeicher 10 der ersten Ausstoßvorrichtung 4 entspannen. Dadurch wird das Gehäuse 8 mitsamt dem daran befestigten bewegbaren Möbelteil 3 relativ zum Mitnehmer 21 in Öffnungsrichtung OR ausgestoßen (siehe Fig. 10), wodurch das Rastelement 11 auch in den Ausstoßabschnitt A der herzkurvenförmigen Kulissenbahn 13 gelangt. Die erste Ausstoßvorrichtung 4 stößt sich somit eigentlich am Möbelkorpus 19, im Speziellen am Mitnehmer 21 ab. Bis hierhin ist noch keine Bewegungsübertragung auf die Synchronisierungsvorrichtung 6 erfolgt. Das Rastelement 11 liegt aber gemäß Fig. 10 bereits an der Synchronisierungsfläche 15 des Verriegelungselements 12 an. Diese Synchronisierungsfläche 15 ist radial zur Drehachse D des Kuppelelements 16 ausgerichtet.

Durch diese Ausrichtung der Synchronisierungsfläche 15 erfolgt schließlich - wenn der Ausstoßkraftspeicher 10 das Rastelement 11 weiter durch den Ausstoßabschnitt A in Öffnungsrichtung in die Stellung gemäß Fig. 11 bewegt - die Bewegungsübertragung von der ersten Antriebsvorrichtung 2 auf die Synchronisierungsvorrichtung 6 und weiter auf die zweite Antriebsvorrichtung 7. Durch die Synchronisierung wird das Verriegelungselement 12 der zweiten Antriebsvorrichtung 7 verschwenkt, wodurch das Rastelement 11 nicht mehr an dessen Verriegelungsfläche 14 verriegelt ist. Somit gelangt dieses Rastelement 11 direkt vom Verriegelungsabschnitt V in den Ausstoßabschnitt A. Es kann sich also auch der Ausstoßkraftspeicher 10 der zweiten Ausstoßvorrichtung 4 entspannen und das bewegbare Möbelteil 3 wird von beiden Ausstoßvorrichtungen 4 synchron in eine Offenstellung OS ausgestoßen.

Nach weiterer Drehung der beiden Kuppelelemente 16 in die Stellung gemäß Fig. 12 liegen das Rastelement 11 und das Verriegelungselement 12 nicht mehr aneinander an. Die Ausstoßkraftspeicher 10 beider Ausstoßvorrichtungen 4 können sich weiter entspannen. Im Vergleich zu Fig. 10 ist auch gut erkennbar, dass sich das Kuppelelement 16 um die Drehachse D um ca. 50° gedreht hat. Begrenzt ist diese Drehbewegung einerseits durch Anschlagen des Verriegelungselements 12 am Gehäuse 8 und andererseits durch Anschlagen des leicht elastischen Federelements 30 ebenfalls am Gehäuse 8. Generell kann dieser Drehbereich je nach Ausführung zwischen 30° und 90° Grad liegen. Die relativ weite Drehbewegung bringt den Vorteil, dass vor allem das Gesamtspiel der Synchronisierungsvorrichtung 6 kaum einen Einfluss auf die Synchronisierung hat.

Schließlich sind gemäß Fig. 13 beide Ausstoßkraftspeicher 10 voll entspannt und der der Ausstoßvorgang ist abgeschlossen.

Durch den Schwung oder aktives Ziehen am bewegbaren Möbelteil 3 gelangen dann die Antriebsvorrichtung 2 und 7 in die Stellung gemäß Fig. 14. Dabei kontaktieren sich der Steuerhebel 23 und das Übertragungselement 20 nicht mehr. Der Fanghebel 22 befindet sich aber im abgewinkelten Endabschnitt 34 der Steuerbahn 24, wodurch der Mitnehmer 21 freigegeben wird. Das bewegbare Möbelteil 3 ist somit frei bewegbar.

Der Schließvorgang des bewegbaren Möbelteils 3 ist ab Fig. 15 dargestellt. Hier ist der Mitnehmer 21 wieder gefangen und über das Übertragungselement 20 wird der Steuerhebel 23 und mit diesem das Rastelement 11 im Spannabschnitt S, wodurch die Ausstoßkraftspeicher 10 händisch beim Schließen gespannt werden.

Bei dieser Schließ- und Spannbewegung gelangen auch beide Rastelemente 11 gemäß Fig. 16 in Anschlag mit den Rückstellhebeln 29 der Kuppelelemente 16. Dadurch werden die Kuppelelemente 16 um die Drehachse gedreht, sodass sich auch gemäß Fig. 17 die Verriegelungselemente 12 immer näher in Richtung Verriegelungsabschnitt V bewegen.

In Fig. 18 schließlich sind Kuppelelemente 16 wieder in ihrer Ausgangsstellung, sodass die Verriegelungsflächen 14 der Verriegelungselemente 12 wieder zur Verriegelung der Rastelemente 11 dienen. Die leicht elastischen Elemente 30 der Kuppelelemente 16 sorgen für die richtige Positionierung (Nullposition) der Verriegelungselemente 12, sodass die Verriegelungselemente 12 die Rastmulde bzw. den Verriegelungsabschnitt V mitbilden. Es ist wieder die Verriegelungsstellung VS der Ausstoßvorrichtungen 4 bei gespannten Ausstoßkraftspeichern 10 erreicht. Das bewegbare Möbelteil 3 befindet sich wieder in Schließstellung SS. Um zu garantieren, dass das Kuppelelement 16 in seiner Stellung - nach dem das Rastelement 11 den Rückstellhebel 29 nicht mehr berührt und bevor das Rastelement 11 am Verriegelungselement 11 wieder anliegt - bleibt, kann im Gehäuse 8 eine kleine Rastnase ausgebildet sein, die mit dem Kuppelelement 16, bevorzugt mit dessen Verriegelungselement 16, zusammenwirkt.

In Fig. 19 ist ein alternatives Ausführungsbeispiel der Synchronisierungsvorrichtung 6 in einer Explosionsdarstellung ersichtlich. Demgemäß ist am Kuppelelement 16 direkt die Zahnstange 27 ausgebildet. Am Gehäuse 8 ist ein Halter 31 befestigt, an dem die Synchronisierungsstange 17 mit an deren Ende ausgebildetem Zahnrad 28 drehbar gelagert ist. Das Zahnrad 28 kämmt mit der Zahnstange 27, sodass eine Drehbewegung des Kuppelelements 16 in eine Drehbewegung der Synchronisierungsstange 17 - und umgekehrt - übertragen wird. Die restlichen Komponenten der Anordnung 1 gemäß Fig. 19 sind identisch mit dem ersten Ausführungsbeispiel.

In den Fig. 20 bis 23a sind wieder die wichtigsten Stellungen des Bewegungsablaufs der Antriebsvorrichtung 2 bzw. 7 und der Synchronisierungsvorrichtung 6 dargestellt. Die Drehbewegung der Synchronisierungsstange 17 ist am besten in Fig. 23a verdeutlicht.

Die wesentlichen Vorteile der vorliegenden Erfindung sind:
- Die Synchronisierung wird erst durch den Ausstoßvorgang der einseitig ausgelösten Seite aktiviert.
- Die Auslösekraft bei einseitiger Auslösung ist halb so groß wie bei mittiger Auslösung.
- Der Auslöseweg vergrößert sich nicht durch die Synchronisierungsvorrichtung.
- Der Auslöseweg ist nicht von Toleranzen der Synchronisierungsvorrichtung abhängig.
- Die Betätigung durch Ziehen hat keinen Einfluss auf Antriebsvorrichtung und auf die Synchronisierungsvorrichtung.
- Der Blendenspalt kann klein gehalten werden.

## Patentansprüche

1. Anordnung (1) mit
- einer ersten Antriebsvorrichtung (2) zum Bewegen eines bewegbaren Möbelteils (3), wobei die erste Antriebsvorrichtung (2) eine verriegelbare, erste Ausstoßvorrichtung (4) zum Ausstoßen des bewegbaren Möbelteils (3) aus einer Schließstellung (SS) in eine Offenstellung (OS) und eine erste Verriegelungsvorrichtung (5) zum Verriegeln der ersten Ausstoßvorrichtung (4) in einer Verriegelungsstellung (VS) aufweist, wobei durch eine Überdrückbewegung des bewegbaren Möbelteils (3) in eine hinter der Schließstellung (SS) liegende Überdrückstellung (ÜS) die erste Ausstoßvorrichtung (4) aus der Verriegelungsstellung (VS) entriegelbar ist, und
- einer Synchronisierungsvorrichtung (6) zum Synchronisieren der ersten Antriebsvorrichtung (2) mit einer zweiten Antriebsvorrichtung (7), wobei die Synchronisierungsvorrichtung (6) von der ersten Antriebsvorrichtung (2) bewegbar ist,
wobei die Überdrückbewegung frei von einer Bewegungsübertragung zwischen erster Antriebsvorrichtung (2) und Synchronisierungsvorrichtung (6) beginnt und die Synchronisierungsvorrichtung (6) bei einer Bewegung des bewegbaren Möbelteils (3) in Öffnungsrichtung (OR) von der ersten Antriebsvorrichtung (2) bewegbar ist, **dadurch gekennzeichnet, dass** eine Bewegungsübertragung von der ersten Antriebsvorrichtung (2) auf die Synchronisierungsvorrichtung (6) erst nach der Entriegelung der Verriegelungsvorrichtung (5) erfolgt.

2. Anordnung nach Anspruch 1, **dadurch gekennzeichnet, dass** nur bei einer Bewegung des bewegbaren Möbelteils (3) in Öffnungsrichtung (OR) die Synchronisierungsvorrichtung (6) durch die erste Antriebsvorrichtung (2) bewegbar ist.

3. Anordnung nach Anspruch 1 oder 2, **dadurch gekennzeichnet, dass** die Synchronisierungsvorrichtung (6) gesondert vom bewegbaren Möbelteil (3) ausgebildet ist.

4. Anordnung nach einem der Ansprüche 1 bis 3, **dadurch gekennzeichnet, dass** die erste Ausstoßvorrichtung (4) ein Gehäuse (8), einen am Gehäuse (8) verfahrbaren Ausstoßschlitten (9), einen den Ausstoßschlitten (9) beaufschlagenden Ausstoßkraftspeicher (10) und einen am Ausstoßschlitten (9) bewegbar, vorzugsweise drehbar, gelagerten Steuerhebel (23) aufweist und die erste Verriegelungsvorrichtung (5) ein am Steuerhebel (23) angeordnetes Rastelement (11) und ein Verriegelungselement (12) aufweist, an dem das Rastelement (11) in der Verriegelungsstellung (VS) anliegt.

5. Anordnung nach Anspruch 4, **dadurch gekennzeichnet, dass** das Rastelement (11) bei der Überdrückbewegung von der Verriegelungsstellung (VS) in einen Überdrückabschnitt (Ü) bewegbar ist und bei der Öffnungsbewegung vom Ausstoßkraftspeicher (10) durch einen Ausstoßabschnitt (A) bewegbar ist, wobei das Verriegelungselement (12) durch das im Ausstoßabschnitt (A) in Öffnungsrichtung (OR) bewegte Rastelement (11) bewegbar ist.

6. Anordnung nach Anspruch 5, **dadurch gekennzeichnet, dass** die erste Antriebsvorrichtung (2) eine herzkurvenförmige Kulissenbahn (13) für das Rastelement (11) aufweist, mit einem im Gehäuse (8) ausgebildeten Spannabschnitt (S) zum Spannen des Ausstoßkraftspeichers (10), einem Verriegelungsabschnitt (V), wobei das Verriegelungselement (12) den Verriegelungsabschnitt (V) mitbildet, dem im Gehäuse (8) ausgebildeten Überdrückabschnitt (Ü) und dem im Gehäuse (8) ausgebildeten Ausstoßabschnitt (A).

7. Anordnung nach einem der Ansprüche 1 bis 6, **dadurch gekennzeichnet, dass** die Synchronisierungsvorrichtung (6) ein Kuppelelement (16) zum Verbinden der Synchronisierungsvorrichtung (6) mit der ersten Antriebsvorrichtung (2) und eine mit dem Kuppelelement (16), vorzugsweise gelenkig, verbundene Synchronisierungsstange (17) aufweist.

8. Anordnung nach Anspruch 7, **dadurch gekennzeichnet, dass** das Verriegelungselement (12) einstückig mit dem Kuppelelement (16) ausgebildet ist.

9. Anordnung nach Anspruch 7 oder 8, **dadurch gekennzeichnet, dass** das Kuppelelement (16), vorzugsweise am Gehäuse (8), drehbar gelagert ist.

10. Anordnung nach Anspruch 9, **dadurch gekennzeichnet, dass** die Drehung des Kuppelelements (16) in einem Winkelbereich zwischen 30 und 90 Grad, vorzugsweise zwischen 40 und 60 Grad, begrenzt ist.

11. Anordnung nach einem der Ansprüche 1 bis 10, **gekennzeichnet durch** eine verriegelbare, zweite Antriebsvorrichtung (7) zum Bewegen des bewegbaren Möbelteils (3).

12. Anordnung nach Anspruch 11, **dadurch gekennzeichnet, dass** die zweite Antriebsvorrichtung (7) spiegelsymmetrisch zur ersten Antriebsvorrichtung (2) ausgebildet ist.

13. Anordnung nach Anspruch 11 oder 12, **dadurch gekennzeichnet, dass** bei der Überdrückbewegung von nur einer Antriebsvorrichtung (2; 7) durch die Bewegung der Ausstoßvorrichtung (4) dieser Antriebsvorrichtung (2; 7) in Öffnungsrichtung (OR) und durch die Bewegungsübertragung mittels der Synchronisierungsvorrichtung (6) auf die andere Antriebsvorrichtung (7; 2) die Ausstoßvorrichtung (4) der anderen Antriebsvorrichtung (7; 2) aus der Verriegelungsstellung (VS) entriegelbar ist.

14. Möbel (18) mit einem Möbelkorpus (19), einem am Möbelkorpus (19) bewegbaren Möbelteil (3) und einer Anordnung (1) nach einem der Ansprüche 1 bis 13.

15. Möbel nach Anspruch 14, **dadurch gekennzeichnet, dass** in Schließstellung (SS) zwischen bewegbarem Möbelteil (3) und Möbelkorpus (19) ein Blendenspalt von maximal 3 mm, vorzugsweise maximal 2 mm, bleibt.

## Claims

1. An arrangement (1) comprising
- a first drive device (2) for moving a moveable furniture part (3), wherein the first drive device (2) has a lockable first ejection device (4) for ejection of the moveable furniture part (3) from a closed position (SS) into an open position (OS) and a first locking device (5) for locking the first ejection device (4) in a locking position (VS), wherein the first ejection device (4) can be unlocked from the locking position (VS) by an overpressing movement of the moveable furniture part (3) into an overpressing position (ÜS) which is beyond the closed position (SS), and
- a synchronising device (6) for synchronising the first drive device (2) with a second drive device (7), wherein the synchronising device (6) is moveable by the first drive device (2),
wherein the overpressing movement begins free from a movement transmission between the first drive device (2) and the synchronising device (6) and the synchronising device (6) is moveable upon a movement of the moveable furniture part (3) in the opening direction (OR) by the first drive device (2), **characterised in that** a movement transmission from the first drive device (2) to the synchronizing device (6) is carried out only after the unlocking of the locking device (5).

2. An arrangement as set forth in claim 1 **characterised in that** the synchronising device (6) is moveable by the first drive device (2) only upon a movement of the moveable furniture part (3) in the opening direction (OR).

3. An arrangement as set forth in claim 1 or claim 2 **characterised in that** the synchronising device (6) is provided separately from the moveable furniture part (3).

4. An arrangement as set forth in one of claims 1 through 3 **characterised in that** the first ejection device (4) has a housing (8), an ejection slider (9) displaceable on the housing (8), an ejection force storage means (10) acting on the ejection slider (9), and a control lever (23) mounted moveably, preferably rotatably, to the ejection slider (9), and the first locking device (5) has a latching element (11) arranged on the control lever (23) and a locking element (12) against which the latching element (11) bears in the locking position.

5. An arrangement as set forth in claim 4 **characterised in that** the latching element (11) is moveable in the overpressing movement from the locking position (VS) into an overpressing portion (Ü) and is moveable in the opening movement by the ejection force storage means (10) through an ejection portion (A), wherein the locking element (12) is moveable by the latching element (11) which is moved in the ejection portion (A) in the opening direction (OR).

6. An arrangement as set forth in claim 5 **characterised in that** the first drive device (2) has a cardioidal sliding track (13) for the latching element (11), with a stressing portion (S) provided in the housing (8) for stressing the ejection force storage means (10), a locking portion (V), wherein the locking element (12) also forms the locking portion (V), the overpressing portion (Ü) in the housing (8), and the ejection portion (A) in the housing (8).

7. An arrangement as set forth in one of claims 1 through 6 **characterised in that** the synchronizing device (6) has a coupling element (16) for connecting the synchronizing device (6) to the first drive device (2) and a synchronizing bar (17) which is connected preferably hingedly to the coupling element (16).

8. An arrangement as set forth in claim 7 **characterised in that** the locking element (12) is in one piece with the coupling element (16).

9. An arrangement as set forth in claim 7 or claim 8 **characterised in that** the coupling element (16) is rotatably mounted preferably to the housing (8).

10. An arrangement as set forth in claim 9 **characterised in that** the rotation of the coupling element (16) is limited to an angle range of between 30 and 90 degrees, preferably between 40 and 60 degrees.

11. An arrangement as set forth in one of claims 1 through 10 **characterised by** a lockable second drive device (7) for moving the moveable furniture part (3).

12. An arrangement as set forth in claim 11 **characterised in that** the second drive device (7) is of a mirror-image symmetrical configuration relative to the first drive device (2).

13. An arrangement as set forth in claim 11 or claim 12 **characterised in that** in the overpressing movement of only one drive device (2; 7) due to the movement of the ejection device (4) of said drive device (2; 7) in the opening direction (OR) and due to the movement transmission by means of the synchronizing device (6) to the other drive device (7; 2) the ejection device (4) of the other drive device (7; 2) is unlockable from the locking position (VS).

14. An article of furniture (18) comprising a furniture carcass (19), a furniture part (3) moveable on the furniture carcass (19), and an arrangement (1) as set forth in one of claims 1 through 13.

15. An article of furniture as set forth in claim 14 **characterised in that** a front panel gap of at a maximum 3 mm and preferably at a maximum 2 mm remains in the closed position (SS) between the moveable furniture part (3) and the furniture carcass (19).

## Revendications

1. Ensemble (1) avec
- un premier dispositif d'entraînement (2) servant à déplacer une partie de meuble (3) mobile, dans lequel le premier dispositif d'entraînement (2) présente un premier dispositif d'éjection (4) pouvant être verrouillé servant à éjecter la partie de meuble (3) mobile d'une position de fermeture (SS) dans une position ouverte (OS) et un premier dispositif de verrouillage (5) servant à verrouiller le premier dispositif d'éjection (4) dans une position de verrouillage (VS), dans lequel le premier dispositif d'éjection (4) peut être déverrouillé de la position de verrouillage (VS) dans une position de surpression (ÜS) située derrière la position de fermeture (SS) par un déplacement de surpression de la partie de meuble (3) mobile, et
- un dispositif de synchronisation (6) servant à synchroniser le premier dispositif d'entraînement (2) avec un deuxième dispositif d'entraînement (7), dans lequel le dispositif de synchronisation (6) peut être déplacé par le premier dispositif d'entraînement (2),
dans lequel le déplacement de surpression commence sans transmission de déplacement entre le premier dispositif d'entraînement (2) et le dispositif de synchronisation (6) et le dispositif de synchronisation (6) peut être déplacé par le premier dispositif d'entraînement (2) lors d'un déplacement de la partie de meuble (3) mobile dans une direction d'ouverture (OR), **caractérisé en ce qu'**une transmission de déplacement du premier dispositif d'entraînement (2) au dispositif de synchronisation (6) est effectuée seulement après le déverrouillage du dispositif de verrouillage (5).

2. Ensemble selon la revendication 1, **caractérisé en ce que** le dispositif de synchronisation (6) peut être déplacé par le premier dispositif d'entraînement (2) seulement lors d'un déplacement de la partie de meuble (3) mobile dans la direction d'ouverture (OR).

3. Ensemble selon la revendication 1 ou 2, **caractérisé en ce que** le dispositif de synchronisation (6) est réalisé de manière séparée de la partie de meuble (3) mobile.

4. Ensemble selon l'une quelconque des revendications 1 à 3, **caractérisé en ce que** le premier dispositif d'éjection (4) présente un boîtier (8), un chariot d'éjection (9) pouvant être déplacé sur le boîtier (8), un accumulateur de force d'éjection (10) agissant sur le chariot d'éjection (9) et un levier de commande (23) monté de manière à pouvoir être déplacé, de préférence tourné, sur le chariot d'éjection (9), et le premier dispositif de verrouillage (5) présente un élément d'enclenchement (11) disposé sur le levier de commande (23) et un élément de verrouillage (12), contre lequel l'élément d'enclenchement (11) repose dans la position de verrouillage (VS).

5. Ensemble selon la revendication 4, **caractérisé en ce que** l'élément d'enclenchement (11) peut être déplacé de la position de verrouillage (VS) dans une section de surpression (Ü) lors du déplacement de surpression et peut être déplacé à travers une section d'éjection (A) par l'accumulateur de force d'éjection (10) lors du déplacement d'ouverture, dans lequel l'élément de verrouillage (12) peut être déplacé par l'élément d'enclenchement (11) déplacé dans la section d'éjection (A) dans la direction d'ouverture (OR).

6. Ensemble selon la revendication 5, **caractérisé en ce que** le premier dispositif d'entraînement (2) présente une voie de coulisse (13) de forme cardioïde pour l'élément d'enclenchement (11), avec une section de serrage (S) réalisée dans le boîtier (8) servant à serrer l'accumulateur de force d'éjection (10), une section de verrouillage (V), dans lequel l'élément de verrouillage (12) contribue à former la section de verrouillage (V), la section de surpression (Ü) réalisée dans le boîtier (8) et la section d'éjection (A) réalisée dans le boîtier (8).

7. Ensemble selon l'une quelconque des revendications 1 à 6, **caractérisé en ce que** le dispositif de synchronisation (6) présente un élément de couplage (16) servant à relier le dispositif de synchronisation (6) au premier dispositif d'entraînement (2) et une tige de synchronisation (17) reliée, de préférence de manière articulée, à l'élément de couplage (16).

8. Ensemble selon la revendication 7, **caractérisé en ce que** l'élément de verrouillage (12) est réalisé d'un seul tenant avec l'élément de couplage (16).

9. Ensemble selon la revendication 7 ou 8, **caractérisé en ce que** l'élément de couplage (16) est monté de manière à pouvoir tourner, de préférence sur le boîtier (8).

10. Ensemble selon la revendication 9, **caractérisé en ce que** la rotation de l'élément de couplage (16) est limitée dans une plage angulaire comprise entre 30 et 90 degrés, de préférence entre 40 et 60 degrés.

11. Ensemble selon l'une quelconque des revendications 1 à 10, **caractérisé par** un deuxième dispositif d'entraînement (7) pouvant être verrouillé servant à déplacer la partie de meuble (3) mobile.

12. Ensemble selon la revendication 11, **caractérisé en ce que** le deuxième dispositif d'entraînement (7) est réalisé en symétrie en miroir par rapport au premier dispositif d'entraînement (2).

13. Ensemble selon la revendication 11 ou 12, **caractérisé en ce que** lors du déplacement de surpression de seulement un dispositif d'entraînement (2 ; 7) par le déplacement du dispositif d'éjection (4) dudit dispositif d'entraînement (2 ; 7) dans la direction d'ouverture (OR) et par la transmission de déplacement au moyen du dispositif de synchronisation (6) sur l'autre dispositif d'entraînement (7 ; 2), le dispositif d'éjection (4) de l'autre dispositif d'entraînement (7 ; 2) peut être déverrouillé hors de la position de verrouillage (VS).

14. Meuble (18) avec un corps de meuble (19), une partie de meuble (3) mobile sur le corps de meuble (19) et un ensemble (1) selon l'une quelconque des revendications 1 à 13.

15. Meuble selon la revendication 14, **caractérisé en ce qu'**un entrebâillement de maximum 3 mm, de préférence de maximum 2 mm, demeure dans la position de fermeture (SS) entre la partie de meuble (3) mobile et le corps de meuble (19).
